# FASCICULE DE BREVET EUROPEEN

(11) **EP 0 661 176 B1**
(45) Date de publication et mention de la délivrance du brevet: **17.06.1998**
(21) Numéro de dépôt: 94403034.5
(22) Date de dépôt: 27.12.1994
(51) Int. Cl.: B43M 5/04

(54) **Machine de bureau à tâches programmables pour le traitement du courrier**
Büromaschine mit programmierbaren Aufträger für die Postverarbeitung
Office machine with programmable tasks for processing mail

(30) Priorité: 30.12.1993 FR 9315907
(43) Date de publication de la demande: 05.07.1995
(73) Titulaire: NEOPOST INDUSTRIE, F-92220 Bagneux (FR)
(72) Inventeur: Mazeiller, Dominique, F-95530 La Frette-Sur-Seine (FR)
(74) Mandataire: Joly, Jean-Jacques

(56) Documents cités:
- EP-A- 0 098 742
- EP-A- 0 102 699
- EP-A- 0 102 704
- FR-A- 2 580 842
- FR-A- 2 681 847
- US-A- 5 045 043

## Description

L'invention porte sur une machine de bureau pour le traitement d'articles de courrier, comprenant des éléments mécaniques assurant des fonctions de pliage des articles de courrier et de mise sous enveloppe de ceux-ci, et une unité de traitement de données fonctionnant sous la commande d'un programme de configuration pour placer les éléments mécaniques de la machine dans un mode de fonctionnement particulier en fonction de données de configuration.

De telles machines sont largement répandues dans les bureaux d'expédition d'articles de courrier notamment pour la diffusion de lettres d'information à caractère publicitaire. Une telle machine est connue de la demande de brevet FR-9111992. Dans cette machine, les éléments mécaniques sont constitués d'une ou plusieurs butées de pliage à position réglable qui est ou sont déplacées en translation par un moteur. Le moteur est commandé par l'intermédiaire de l'unité de traitement sous la commande d'un programme. Ce programme est agencé pour prendre en entrée des paramètres qu'il reçoit d'un utilisateur de la machine par l'intermédiaire d'un clavier. Une machine analogue est encore connue du document US-5 045 043.

Le but de l'invention est de perfectionner encore plus une telle machine de manière à éviter tout paramétrage manuel de celle-ci pour obtenir que les éléments mécaniques se placent dans le mode de fonctionnement voulu et apporter plus de convivialité dans l'utilisation de la machine.

La demande européenne EP-A-0 098 742 décrit un programmateur destiné à charger dans un mémoire PROM différents paramètres de configuration d'une machine d'insertion de documents. La PROM doit ensuite être placée dans la machine par un technicien spécialisé.

Selon l'invention, il est prévu, dans la machine de bureau de traitement de courrier, un moyen interface comme un lecteur de carte à mémoire, ce moyen interface étant destiné à recevoir un élément portatif externe comme une carte à mémoire comportant une mémoire et venant s'insérer dans une ouverture de la machine à l'endroit duquel est placé le moyen interface. En outre, l'unité de traitement est prévue pour lire, à la mise sous tension de la machine et si l'élément portatif est présent à l'intérieur du moyen interface, des données de configuration préalablement enregistrées dans la mémoire (5) de l'élément portatif afin de placer lesdits éléments mécaniques de la machine dans le mode de fonctionnent correspondant aux données de configuration.

On peut prévoir autant d'éléments portatifs externes que d'utilisateurs de la machine, chacun de ces éléments servant de support de données personnelles de configuration transportable pour un utilisateur.

Comme on peut le comprendre, ce support de données amovible combiné au fonctionnement forcé de l'unité de traitement de données apporte une grande facilité d'utilisation de la machine. Celle-ci peut être configurée selon les besoins réels de l'utilisateur qui n'a plus besoin d'entrer au clavier les données de configuration de la machine.

Dans ce support, sont enregistrées les données conditionnant le fonctionnement selon certaines configurations de la machine. Ces données portent par exemple sur le format et le type d'enveloppe, le format et le type de document, le nombre et le type de pli, le nombre et les formats de documents à insérer dans un type donné d'enveloppe. Ces données peuvent porter aussi sur la destination ou qualification des documents relatifs à une tâche à effectuer, par exemple une lettre pour le courrier, un bulletin de salaire pour la paie, un relevé bancaire, une déclaration fiscale, ou une facture pour la comptabilité, un encart pour la publicité. Il s'agit dans ce cas de données intéressant directement l'utilisateur de la machine. Un tel support peut aussi servir au constructeur de la machine si les données portent en plus sur le numéro d'identification de la machine, la version de la machine et s'il est prévu dans le support un ou des programmes de suivi statistique des opérations de pliage et/ou d'insertion. Dans ce cas, il peut être prévu que ces programmes de suivi statistique soient passés par le processeur, comme des tâches de fond, et les relevés statistiques enregistrés dans le support de données pour une récupération ultérieure par le fabricant de la machine.

L'utilisation d'un tel support de données amovible supprime donc tout risque d'altération ou de destruction des formats de pliage conservés en mémoire dans la machine. Le support de données peut être une carte à mémoire ou un bloc transportable et enfichable dit "PAC" du type décrit dans le brevet FR-2 580 842 pour le transport d'information de sécurité entre des stations électroniques.

Cette utilisation procure également la fonction de verrouillage de la machine associée à la fonction d'imputation des coûts par service ou département si l'unité de traitement de données est agencée pour bloquer le fonctionnement de la machine en réponse à la détection de l'absence du support de données dans la machine. Dans ce cas, le support constitue une véritable clé. A ce support de données, il est possible d'affecter une tâche particulière à effectuer telle que la facturation, le courrier de secrétariat, une utilisation propre à un service ou un département d'entreprise, ce qui facilite finalement la ventilation des dépenses d'utilisation de la machine.

L'invention est maintenant décrite en détails ci-après en référence aux dessins.

La figure 1 montre schématiquement la machine de bureau de traitement de courrier incluant un processeur et un support de données amovible du type carte à mémoire.

La figure 2 montre, sous forme de blocs, le fonctionnement particulier du processeur lors de l'insertion de la carte à mémoire dans la machine.

Les figures 3 et 4 montrent, sous forme de blocs, deux exemples de système de traitement de courrier conformes à l'invention.

Sur la figure 1, la machine 10 de bureau comprend une unité de commande et de contrôle programmable incluant une processeur 1 et une mémoire interne 2 du type RAM et/ou ROM. Elle comprend aussi des éléments mécaniques représentés par 6 qui assurent des fonctions de pliage d'articles de courrier et de mise sous enveloppe de ceux-ci, et/ou d'affranchissement. Ces éléments mécaniques sont conventionnels et font partie de l'état de la technique. Ils sont agencés avec l'unité de commande de manière telle à se placer dans un mode de fonctionnement voulu en réponse au passage d'un programme de configuration par le processeur 1. On entend par mode de fonctionnement voulu, une configuration telle des éléments mécaniques qu'ils plient des feuilles de courrier suivant des dimensions de pliage particulières et insèrent un nombre particulier de feuilles pliées dans une enveloppe, et/ou qu'ils impriment une empreinte postale appropriée sur un article de courrier.

La machine 10 comprend encore un dispositif interface, tel qu'un lecteur 3 de cartes à mémoire, monté à l'endroit d'une ouverture dans la machine, ce dispositif interface étant destiné à recevoir un support de données externe comme une carte à mémoire. Ce lecteur est connecté en fonctionnement avec le processeur 1. Le lecteur de cartes à mémoire est conventionnel en soi, à part le fait qu'il est agencé pour transmettre au processeur 1, un signal indiquant la présence ou l'absence d'une carte à mémoire dans celui-ci. La carte 4 à mémoire est conventionnelle.

Dans la partie de mémoire interne 2 non volatile, il est prévu un programme de lancement qui est passé automatiquement par le processeur 1 à la mise sous-tension de la machine 10. Le programme de lancement comprend une routine qui détecte l'absence ou la présence d'une carte à mémoire dans le lecteur 3 par l'intermédiaire de l'état du signal fourni par ce dernier. Il comprend aussi une routine qui lit le contenu de la mémoire externe 5 (mémoire de la carte à mémoire) lorsqu'une carte 4 est insérée dans le lecteur 3. La mémoire externe 5 sur la carte 4 contient normalement un ou plusieurs programmes de configuration de la machine 10. Suite à la lecture de la mémoire externe 5, le programme de lancement déclenche (directement ou après écriture des programmes de configuration dans la partie vive de la mémoire interne 2) le passage des programmes de configuration par le processeur 1. Le passage du ou des programmes de configuration a pour effet, en particulier mais non de façon limitative, de placer les éléments mécaniques dans un mode particulier de fonctionnement.

Le fonctionnement du processeur 1 est illustré sur la figure 2.

La machine est mise sous-tension en 100.

Le programme de lancement contrôle la présence d'une carte à mémoire dans le lecteur 3 en 101. En l'absence de carte à mémoire, le programme de lancement entre dans une étape d'attente 102 en attente d'une détection de la présence d'une carte à mémoire dans le lecteur 3. Le fonctionnement de la machine 10 est donc bloqué par un bouclage du programme de lancement dans les étapes 101 et 102.

Si une carte 4 à mémoire est présente dans le lecteur 3, le programme de lancement lit le contenu de la carte à mémoire en 103. Il contrôle la présence d'un programme de configuration en 104. Le processeur 1 charge éventuellement le programme de configuration dans la mémoire interne 2.

Le processeur 1 passe ensuite ce programme de configuration en 105. Le programme de configuration peut déclencher plusieurs routines de configuration se rapportant à la configuration 106 des éléments mécaniques, mais aussi à l'élaboration de statistiques 107, à la lecture de compteurs tarifaires 108 dans la machine et l'enregistrement de ces compteurs dans la mémoire externe, ou autres fonctionnalités 109. Le passage du programme de configuration s'achève par la mise hors tension de la machine en 110.

Conformément à la figure 3, un bloc enfichable 20 est raccordé par une liaison série bidirectionnelle 30 à une plieuse-inséreuse 40. Cette plieuse-inséreuse est connectée de préférence de façon bidirectionnelle à une imprimante 60 et à une machine à affranchir 80 optionnelle. Un autre bloc enfichable ou une carte à puces 4, éventuellement non programmé, peut remplacer le bloc enfichable 20.

A la mise sous tension, la plieuse-inséreuse 40 va lire les informations nécessaires contenues dans le bloc enfichable 20 pour se placer dans un mode de fonctionnement préprogrammé. Elle a, en cours de fonctionnement, à lire et écrire des données dans ce bloc enfichable 20. Une série de commandes au niveau de la plieuse-inséreuse 40 ou de la machine à affranchir 80 permet à l'opérateur d'imprimer, au moyen de l'imprimante 60, les informations recherchées qui sont contenues dans le bloc enfichable 20, c'est-à-dire se rapportant notamment aux compteurs, à des statistiques, aux paramètres de pliage.

Sur la figure 4, un micro-ordinateur 50 à clavier et écran d'affichage peut être connecté à la machine via le dispositif d'interface pour se substituer au support de données. Il permet comme précédemment d'effectuer des statistiques, des relevés des différents compteurs, de stocker et de modifier des paramètres de pliage...

Une mémoire secourue permet de mémoriser les données propres à la plieuse-inséreuse 70. En dehors des périodes de modification ou de saisie, cette plieuse-inséreuse peut ainsi fonctionner d'une manière autonome. A la mise sous tension, la plieuse-inséreuse 70 adopte le mode de fonctionnement imposé par les données fournies par le micro-ordinateur 50.

Le micro-ordinateur 50 interroge en cours de fonctionnement la plieuse-inséreuse 70 pour récupérer toute donnée nécessaire à l'établissement de relevés ou bordereaux et de statistiques.

Une série de commandes permet à l'opérateur d'imprimer avec un imprimante 90 et à partir de la plieuse-inséreuse ou du micro-ordinateur, toutes les informations contenues dans la plieuse-inséreuse et relatives aux compteurs, aux paramètres de pliage et aux statistiques notamment.

Afin de constituer un système complet de traitement de courrier, la plieuse-inséreuse 40, 70 des figures 3 et 4 peut être avantageusement connectée à une machine à affranchir 80, 110. Celle-ci peut assurer les mêmes fonctions que celles affectées au bloc enfichable 20, cassette ou carte à puces 4, ou au micro-ordinateur 50, en tant qu'organe support de données.

## Revendications

1. Une machine de bureau pour le traitement d'articles de courrier, comprenant des éléments mécaniques (6) assurant des fonctions de pliage des articles de courrier et de mise sous enveloppe de ceux-ci, et une unité de traitement des données (1,2) fonctionnant sous la commande d'un programme de configuration pour placer les éléments mécaniques de la machine dans un mode de fonctionnement particulier en fonction de données de configuration, caractérisée en ce qu'un moyen interface (3) est prévu dans la machine, ce moyen interface étant destiné à recevoir un élément portatif (4) externe comportant une mémoire (5) et destiné à être inséré par un utilisateur dans une ouverture de la machine à l'endroit duquel est placé le moyen interface et en ce que l'unité de traitement (1, 2) est prévue pour lire, à la mise sous tension de la machine et si l'élément portatif est présent a' l'intérieur du moyen interface, des données de configuration préalablement enregistrées dans la mémoire (5) de l'élément portatif afin de placer lesdits éléments mécaniques de la machine dans le mode de fonctionnement correspondant aux données de configuration propres à l'utilisateur.

2. La machine selon la revendication 1, dans laquelle l'unité de programmation (1,2) est prévue pour bloquer le fonctionnement de la machine en l'absence d'un tel élément portatif a' l'intérieur du moyen interface.

3. La machine selon la revendication 2, dans laquelle ledit moyen interface (3) est agencé pour fournir, à l'unité de traitement de données un signal en présence d'un élément portatif (4) et un autre signal en cas d'absence d'un tel élément portatif.

4. La machine selon l'une quelconque des revendications 1 à 3, dans laquelle l'unité de traitement de données (1, 2) est agencée pour commander l'impression des données de configuration par une imprimante (60) connectée à la machine.

5. La machine selon l'une des revendications 1 à 4, dans laquelle l'unité de traitement de données (1,2) est agencée pour enregistrer, dans la mémoire (5) de l'élément portatif (4) inséré dans le moyen interface (3), des données relatives à des opérations d'affranchissement provenant d'une machine d'affranchissement (80) reliée à la dite machine.

6. La machine selon l'une des revendications 1 à 5, dans laquelle le moyen interface (3) est un lecteur de cartes à mémoire et l'élément portatif (4) est une carte à mémoire.

7. Un procédé pour configurer une machine de bureau pour le traitement d'articles de courrier et comprenant des éléments mécaniques (6) assurant des fonctions de pliage des articles de courrier et de mise sous enveloppe de ceux-ci, une unité de traitement de données fonctionnant sous la commande d'un programme de configuration pour placer les éléments mécaniques de la machine dans un mode de fonctionnement particulier, un moyen interface (3) prévu à l'endroit d'une ouverture dans la machine et destiné à recevoir, par enfichage, un élément portatif (4) externe comportant une mémoire, comprenant les étapes suivantes:
- mettre sous tension la machine,
- insérer dans le moyen interface (3) un élément portatif (4) externe dans la mémoire (5) duquel sont préalablement enregistrées des données de configuration propres à l'utilisateur,
- faire fonctionner l'unité de traitement (1,2) de telle manière qu'elle lise les données de configuration enregistrées dans la mémoire (5) de l'élément portatif et qu'elle place lesdits éléments mécaniques de la machine dans le mode de fonctionnent correspondant aux données de configuration.

8. Le procédé selon la revendication 7, comprenant l'étape consistant à faire fonctionner l'unité de traitement (1,2) de telle manière qu'elle bloque le fonctionnement de la machine si un élément portatif (4) n'est pas présent dans le moyen interface (3).

## Claims

1. Office machine for processing mail items including mechanical elements (6) for folding mail items and inserting them in envelopes and a data processing unit (1, 2) operating under the control of a configuration program to place the mechanical elements of the machine in a particular operating mode in accordance with configuration data, said machine being characterised in that interface means (3) are provided in the machine, said interface means being adapted to receive a portable external element (4) including a memory (5) and adapted to be inserted by a user into an opening in said machine at the location of said interface means and in that the processing unit (1, 2) is adapted to read configuration data previously stored in the memory (5) of the portable element when said machine is switched on with said portable element present in said interface means in order to place said mechanical elements of the machine in the operating mode corresponding to said configuration data specific to the user.

2. Machine according to claim 1, in which the programming unit (1, 2) is adapted to disable operation of the machine if said portable element is absent from said interface means.

3. Machine according to claim 2, in which said interface means (3) are adapted to supply a signal to the data processing unit if a portable element (4) is present and to supply a different signal to the data processing unit if said portable element is absent.

4. Machine according to any one of claims 1 to 3, in which the data processing unit (1, 2) is adapted to command printing out of configuration data on a printer (60) connected to the machine.

5. Machine according to one of claims 1 to 4, in which the data processing unit (1, 2) is adapted to store in the memory (5) of the portable unit (4) inserted in the interface means (3) data relating to franking operations obtained from a franking machine (80) connected to said machine.

6. Machine according to one of claims 1 to 5, in which the interface means (3) is a smart card reader and the portable element (4) is a smart card.

7. A method of configuring an office machine for processing mail items and including mechanical elements (6) for folding mail items and inserting them in envelopes, a data processing unit operating under the control of a configuration program to place the mechanical elements of said machine in a particular operating mode, and interface means (3) provided at the location of an opening in the machine and adapted to have plugged into it a portable external element (4) including a memory, said method comprising the following steps:
- switching on the machine,
- inserting into the interface means (3) a portable external element (4) in said memory (5) of which configuration data specific to the user has previously been stored,
- operating said processing unit (1, 2) so that it reads the configuration data stored in the memory (5) of the portable element and places said mechanical elements of the machine in the operating mode corresponding to the configuration data.

8. Method according to claim 7, including a step of causing said processing unit (1, 2) to disable the machine if no portable element (4) is present in the interface means (3).

## Patentansprüche

1. Büromaschine für die Postbearbeitung mit mechanischen Elementen (6), die die Schriftstücke falten und in Umschläge stecken, und mit einer Datenverarbeitungseinheit (1, 2), die unter Steuerung durch ein Konfigurationsprogramms arbeitet, um die mechanischen Elemente der Maschine in einen bestimmten Betriebsmodus abhängig von den Konfigurationsdaten zu bringen, dadurch gekennzeichnet, daß ein Schnittstellenmittel (3) in der Maschine vorgesehen ist, das ein äußeres tragbares Element (4) mit einem Speicher (5) empfangen kann, welches von einem Benutzer in eine Öffnung der Maschine eingesteckt werden kann, hinter der das Schnittstellenmittel liegt, und daß die Datenverarbeitungseinheit (1, 2) so ausgebildet ist, daß beim Einschalten der Maschine, wenn das tragbare Element sich in dem Schnittstellenmittel befindet, vorab in den Speicher (5) des tragbaren Elements eingespeicherte Konfigurationsdaten gelesen werden, um die mechanischen Elemente der Maschine in den Betriebsmodus zu bringen, der den Konfigurationsdaten des jeweiligen Benutzers entspricht.

2. Maschine nach Anspruch 1, bei der die Programmiereinheit (1, 2) so ausgebildet ist, daß sie den Betrieb der Maschine blockiert, wenn ein solches tragbares Element sich nicht im Schnittstellenmittel befindet.

3. Maschine nach Anspruch 2, in der das Schnittstellenmittel (3) so ausgebildet ist, daß an die Datenverarbeitungseinheit ein Signal beim Vorliegen eines tragbaren Elements (4) beziehungsweise ein anderes Signal bei Abwesenheit eines solchen tragbaren Elements geliefert wird.

4. Maschine nach einem beliebigen der Ansprüche 1 bis 3, in der die Datenverarbeitungseinheit (1, 2) so ausgebildet ist, daß der Druck der Konfigurationsdaten über einen an die Maschine angeschlossenen Drucker (60) gesteuert werden kann.

5. Maschine nach einem der Ansprüche 1 bis 4, in der die Datenverarbeitungseinheit (1, 2) so ausgebildet ist, daß im Speicher (5) des tragbaren Elements (4), das in das Schnittstellenmittel (3) eingesteckt ist, Daten bezüglich der Frankieroperationen einer an die Maschine angeschlossenen Frankiermaschine (80) registriert werden können.

6. Maschine nach einem der Ansprüche 1 bis 5, in der das Schnittstellenmittel (3) ein Speicherkarten-Lesegerät und das tragbare Element (4) eine Speicherkarte ist.

7. Verfahren zur Konfiguration einer Büromaschine für die Postbearbeitung mit mechanischen Elementen (6), die Schriftstücke falten und in Umschläge stecken, mit einer Datenverarbeitungseinheit, die unter Steuerung eines Konfigurationsprogramms arbeitet, um die mechanischen Elemente der Maschine in einen bestimmten Betriebsmodus zu bringen, und mit einem Schnittstellenmittel (3), das sich hinter einer Öffnung in der Maschine befindet und das Einstecken eines tragbaren äußeren Elements mit einem Speicher erlaubt, wobei das Verfahren folgende Schritte aufweist:
- Einschalten der Maschine,
- Einstecken eines äußeren tragbaren Elements (4) in das Schnittstellenmittel (3), wobei in den Speicher (5) dieses tragbaren Elements vorab Konfigurationsdaten des jeweiligen Benutzers eingespeichert worden sind,
- Betreiben der Datenverarbeitungseinheit (1, 2) derart, daß sie die im Speicher (5) des tragbaren Elements gespeicherten Konfigurationsdaten liest und die mechanischen Elemente der Maschine in den Betriebsmodus entsprechend den Konfigurationsdaten bringt.

8. Verfahren nach Anspruch 7 mit einem Verfahrensschritt, der darin besteht, die Datenverarbeitungseinheit (1, 2) so zu betreiben, daß sie den Betrieb der Maschine blockiert, wenn kein tragbares Element (4) in dem Schnittstellenmittel (3) vorhanden ist.
